# FASCICULE DE BREVET EUROPEEN

(11) **EP 0 377 378 B1**
(45) Date de publication et mention de la délivrance du brevet: **29.12.1993**
(21) Numéro de dépôt: 89403647.4
(22) Date de dépôt: 21.12.1989
(51) Int. Cl.: E21B 41/00, E21B 7/06, E21B 47/12

(54) **Méthode et dispositif de télécommande d'équipement de train de tiges par séquences d'informations**
Verfahren und Vorrichtung zum Fernsteuern einer Bohrgestängeeinrichtung mittels einer Informationsfolge
Method and apparatus for the remote control of a drill string equipment by information sequences

(30) Priorité: 30.12.1988 FR 8817604
(43) Date de publication de la demande: 11.07.1990
(73) Titulaire: INSTITUT FRANCAIS DU PETROLE, 92502 Rueil-Malmaison (FR)
(72) Inventeur: Bardin, Christian, F-92500 Rueil Malmaison (FR); Pignard, Guy, F-92500 Rueil Malmaison (FR); Boulet, Jean, F-75015 Paris (FR); Morin, Pierre, F-92300 Levallois Perret (FR)

(56) Documents cités:
- EP-A- 0 344 060
- WO-A-88/03222
- DE-U- 8 633 905
- FR-A- 2 575 793
- FR-A- 2 579 662
- US-A- 3 485 299
- US-A- 3 967 680
- US-A- 4 596 293

## Description

La présente invention concerne une méthode et un dispositif pour commander à distance un équipement de train de forage.

Généralement, la commande d'un tel équipement se fait par un câble électrique. Or, l'utilisation d'un câble représente une gène considérable pour le foreur du fait de la présence même du câble soit à l'intérieur du train de tiges, soit dans l'espace annulaire entre le train de tiges et les parois du puits.

Il a été proposé d'effectuer de telles commandes par la détection d'un seuil de débit ou débit d'activation d'un fluide incompressible, comme décrit dans le brevet FR-2.575.793. De tels dispositifs peuvent présenter des déclenchements intempestifs de l'organe à commander, du fait de l'instabilité des écoulements dans le train de tige de forage.

La présente invention évite ces inconvénients et les déclenchements intempestifs ne sont plus possibles car selon la présente invention, on impose la détection d'une séquence prédéterminée d'événements concernant une ou plusieurs grandeurs détectables en fond de puits (séquence qui pourra être également qualifiée de séquence d'information) avant le déclenchement de l'action souhaitée.

De telles grandeurs peuvent être notamment des grandeurs liées au fluide s'écoulant dans le train de tiges ou à la liaison mécanique que constitue le train de tiges.

On pourra ainsi utiliser le débit de fluides circulant dans le train de tiges, le poids sur l'outil et/ou la vitesse de rotation de l'outil.

D'une manière plus générale la présente invention concerne une méthode de télécommande d'au moins un équipement de train de tiges de forage à partir d'une instruction émise depuis la surface, caractérisée en ce qu'elle comporte les étapes suivantes :
- émission à partir de la surface d'une première séquence d'informations conforme à une séquence prédéterminée,
- détection d'une deuxième séquence résultant de la transmission de la première séquence et en comparaison de cette deuxième séquence à une autre séquence prédéterminée,
- commande dudit équipement seulement dans le cas où il y a similitude entre ces deux dernières séquences.

Les séquences concernent le débit de fluide de forage et comportent une étape de diminution de débit de la valeur d'un débit en cours de forage jusqu'à un premier niveau de débit, puis une phase de montée en débit dudit premier niveau de débit jusqu'à un deuxième niveau de débit, ladite phase ayant une durée de temps donnée.

Il est bien certain que cette autre séquence ne diffère de la séquence prédéterminée émise en surface que pour tenir compte des transformations dues éventuellement à la transmission.

Les séquences peuvent concerner en outre, au moins l'une des grandeurs de l'ensemble suivant : vitesse de rotation d'une partie au moins du train de tiges, ou poids de l'outil.

La présente invention concerne aussi un dispositif de télécommande d'au moins un équipement de train de tiges de forage à partir d'informations émises en surface.

Ce dispositif comporte des moyens d'émission de l'information, des moyens de détection de ladite information, ces derniers étant reliés à des moyens d'actionnement dudit équipement.

Les moyens d'émission sont des pompes de fluide de forage situées en surface, les moyens de détection comportent un débimètre et un boîtier de traitement des mesures de débit, une horloge adaptée à, au moins, mesurer la durée d'une montée de débit d'un premier niveau à un deuxième niveau, des moyens de comparaison des informations détectées avec des informations prédéterminées et les moyens d'actionnement comportent au moins une électrovanne, commandée lorsque les informations détectées coïncident avec lesdites informations prédéterminées.

L'électrovanne peut mettre en communication, lorqu'elle est excitée, une réserve d'huile sous pression avec une chambre dont la variation de volume entraîne l'actionnement dudit équipement.

Le dispositif selon l'invention peut comporter un clapet monté sur une communication entre ladite chambre et ladite réserve et le clapet est ouvert lorsque la pression de l'huile régnant dans la réserve d'huile est inférieure à la pression régnant dans la chambre.

L'équipement peut être un élément coudé à angle variable.

L'équipement peut être un stabilisateur à géométrie variable.

La présente invention sera mieux comprise et ses avantages apparaîtront plus clairement à la description qui suit d'exemples particuliers, nullement limitatifs, illustrés par les figures ci-annexées parmi lesquelles :
- la figure 1 représente un diagramme logique correspondant à une séquence d'informations concernant une grandeur liée au débit, en l'occurence la différence de pressions entre un point amont d'un venturi et la pression au col de ce venturi,
- la figure 2 illustre un exemple de variation de la différence de pression en fonction du temps, dans le cas de la séquence de la figure 1,
- les figures 3A et 3B montrent un dispositif permettant la mise en oeuvre de la méthode selon l'invention,
- les figures 4 et 5 représentent d'autres types de séquences, et
- la figure 6 illustre schématiquement un dispositif selon l'invention.

Les figures 1 et 2 concernent un exemple simple de séquence fondée sur un débit de fluide. Selon cet exemple, l'actionnement ce fait si le débit de fluide circulant dans le train de tiges passe d'un niveau à un autre dans un laps de temps donné.

La mesure de débit se fait par l'intermédiaire d'une mesure de la pression différentielle Pd entre le col 1 où la pression est désignée P₁ et la partie amont 2 où la pression est désignée P₂ d'un venturi 3, ce qui présente l'avantage d'une géométrie simple créant peu de pertes de charge et évite l'utilisation de pièces en mouvement.

$\text{Pd = P₂ - P₁}$

La mesure de l'écart de pression entre la partie amont 2 et le col 1 du venturi 3 est réalisée par deux capteurs piézorésistifs 4 et 5 dont les ponts de jauges sont connectés en montage différentiel.

La plage de tenue des capteurs pourra être de 0 à 750 bars.

Leur plage de mesure différentielle pourra être de 0 à 40 bars.

La précision de la mesure pourra être de l'ordre de 1 %.

Le dispositif selon l'invention pourra comporter un ensemble électronique ayant pour fonctions, dans le cas de l'exemple de la figure 1 :
- l'alimentation des capteurs 4 et 5 et la réalisation de la mesure ;
- la détection d'une séquence de débit débutant par un débit nul, ou considéré comme tel Qmini, suivi par le dépassement d'une valeur-seuil Qact, réglable en surface avant la descente dans le puits. Ce dépassement de la valeur-seuil Qact devra se faire dans un laps de temps DT donné qui suit le redémarrage du débit, ce délai DT peut être de 5 à 10 minutes. Ce laps de temps DT écoulé, si la séquence n'a pas été complétée de la manière prévue, l'électronique peut être mise en veille jusqu'à la prochaine coupure de débit. Toute commande d'actionnement est alors impossible ;
- le réglage de la valeur-seuil de débit qui peut se faire sur la base de 16 positions, l'incrément entre les positions étant de 100 litres par minute pour de l'eau.

La figure 2 représente une courbe de variation du débit Q en fonction du temps t.

Cette courbe 6 correspond à une séquence de débit donnant lieu, effectivement, à l'actionnement de l'organe à commander

Le trait horizontal pointillé correspond au débit Qmini, le trait horizontal supérieur correspond au seuil de débit d'activation ou d'actionnement Qact.

Sur ce diagramme, Qfor correspond au débit habituel en cours de forage.

On décide de commander à l'instant t₁ le dispositif à actionner.

On stoppe alors les pompes en surface, de manière à ce que le débit détecté par l'ensemble électronique soit inférieur à Qmini.

La portion 7 de la courbe correspond à la baisse de débit jusqu'au niveau presque nul, en tout cas inférieur à Qmini. Ce niveau est atteint à l'instant t₂.

A l'instant t₃, on redémarre les pompes et à t₄ on franchit le seuil Qmini.

A partir de cet instant, le système électronique comptabilise le temps, de manière à établir si le délai écoulé entre l'instant t₄ et l'instant t₅ où le débit a atteint le débit Qact, est inférieur à un délai prédéterminé DT.

Dans le cas de la figure 2, il a été supposé que la réponse est oui. Après un retard $\text{r = t₇ - t₅}$ , il y a actionnement de l'organe à commander jusqu'à l'instant t₈. A partir de ce moment, il est possible de commander l'arrêt des pompes.

La partie inférieure de la figure 1 montre un diagramme logique correspondant à ce qui a été décrit en relation avec la figure 2.

Le débit Q passant à un instant donné dans le venturi 3 est déterminé à partir des pressions P₁ et P₂, notamment en faisant la différence de ces deux pressions.

On effectue ensuite un premier test sur le débit Q, en le comparant à un débit Qmini. Le débit Qmini est faible et peut être voisin de zéro.

Dans le cas où le débit Q est inférieur ou égal à Qmini, on initialise l'horloge à zéro, dans le cas contraire on n'intervient pas sur l'horloge.

On effectue ensuite un deuxième test, comparant le débit Q à un débit d'actionnement Qact. Si le débit Q est inférieur au débit Qact, on revient à nouveau au premier test, mais avec une nouvelle valeur de débit. Bien entendu, le temps de l'horloge a été incrémenté.

Si au deuxième test le débit Q est supérieur au débit Qact, on effectue alors un troisième test sur le temps indiqué par l'horloge.

La valeur de cette indication correspond au temps qu'il a fallu au débit pour passer de la valeur Qmini à la valeur Qact.

Le troisième test compare cette indication à un délai maximum DT.

Si le temps indiqué par l'horloge est inférieur à DT, alors c'est que la séquence de débit est une séquence de commande valide et il y a actionnement, par exemple par l'ouverture d'une électrovanne.

Dans le cas contraire, il convient de mettre le système de détection en veille jusqu'à ce que le débit détecté redevienne égal ou inférieur à Qmini.

Ceci peut être obtenu comme représenté à la figure 1, c'est-à-dire en revenant au début du premier test et en laissant s'incrémenter le temps de l'horloge.

Ainsi, il apparait clairement que, si en cours de phase de forage (ayant déjà duré pendant au moins un temps DT) avec un débit de liquide Qfor il y avait accidentellement une augmentation du débit de forage jusqu'au débit d'actionnement, l'actionnement en lui-même ne sera pas réalisé, car le délai pour passer de Qmini à Qact sera supérieur à DT.

Les figures 3A et 3B représentent un mode de réalisation du dispositif selon la présente invention appliqué à l'actionnement d'un élément coudé à angle variable.

Selon ce mode de réalisation, un élément de forme tubulaire comporte dans sa partie supérieure un taraudage 8 permettant la liaison mécanique à un train de tiges ou à une garniture de forage et dans sa partie inférieure un filetage 9 permettant la fixation de la suite du train de tiges ou de la garniture de forage.

L'élément coudé comporte un arbre 10 pouvant coulisser dans sa partie supérieure dans l'alésage 11 du corps 12 et pouvant coulisser dans sa partie inférieure dans l'alésage 13 du corps 14. Cet arbre comporte des cannelures mâles 15 engrenant dans des cannelures femelles du corps 12, des rainures 16 alternativement droites (parallèles à l'axe du corps tubulaire 12) et obliques (inclinées par rapport à l'axe du corps tubulaire 12), dans lesquelles viennent s'engager des doigts 17 coulissant suivant un axe perpendiculaire à celui du déplacement de l'arbre 10 et maintenus en contact avec l'arbre par des ressorts 18, des cannelures mâles 19 engrenant avec des cannelures femelles du corps 14 uniquement lorsque l'arbre 10 est en position haute.

L'arbre 10 est équipé d'un dusage 20 en position basse, en face duquel se trouve une aiguille 21 coaxiale au déplacement de l'arbre 10. Un ressort de rappel 22 maintient l'arbre 10 en position haute, les cannelures 19 engrenant dans les cannelures femelles correspondantes du corps 14. Les corps 12 et 14 sont libres en rotation au niveau de la portée tournante 23, inclinée par rapport aux axes des corps 12 et 14 et composée de rangées de galets cylindriques 74 insérés dans leurs chemins de roulement 25 et extractibles à travers les orifices 26 en démontant la porte 27.

Une réserve d'huile 28 est maintenue à la pression du fluide de forage par l'intermédiaire d'un piston libre annulaire 29. L'huile vient lubrifier les surfaces coulissantes de l'arbre 10 par l'intermédiaire du passage 30. Ce passage peut comporter une électrovanne 31.

Le dusage 20 est porté par un tube 32 qui est fixé à l'arbre 10 par l'intermédiaire d'une rotule 33. Cette rotule 33 ainsi que la rotule 34 permettent lors du déplacement de l'arbre 10 un fléchissement du tube 32. Ce fléchissement reste faible, puisque l'angle maximum obtenu par les éléments coudés est généralement de quelques degrés.

L'arbre 10 comporte un deuxième piston 35. Ce piston 35 définit avec le corps tubulaire 13 une chambre 36. Le piston 35 coulisse dans l'alésage 13 réalisé dans le corps tubulaire 14. La chambre 36 communique par les perçages 37, 38 avec le passage 30 comportant l'électrovanne 31 et donc avec la réserve à huile 28 à travers les perçages 39, 40 et 41.

La mise en communication de la réserve à huile 28 et de la chambre 36 s'effectue à travers l'électrovanne 31, lorsqu'il y a une séquence de commande valide, c'est-à-dire correspondant effectivement à l'actionnement de l'équipement à commander.

La référence 42 désigne un venturi comportant un col 43, une zone amont 44 et une zone aval 45, un capteur de pression 46 éventuellement différentiel, ou deux capteurs de pression 4 et 5 comme représenté à la figure 1.

Ce ou ces capteurs sont connectés par des fils électriques 49 à un boîtier électronique 47 qui réalise la surveillance des débits pour détecter la séquence de commande et déclencher l'actionnement. Pour ce faire, le boîtier électronique 47 est relié par des fils électriques 48 à une électrovanne ou à un électrodistributeur 31.

La référence 50 désigne un connecteur extérieur qui permet de communiquer en surface avec le boîtier électronique 47 sans démonter l'ensemble du dispositif selon l'invention. Ce connecteur est relié au boîtier 47 par des fils électriques 51. Il est aussi possible de programmer le boîtier électronique ou d'en vider les mémoires sans démonter le raccord.

Lors d'une détection d'une séquence de débit, le boîtier électronique envoie, éventuellement après une temporisation réglable en atelier entre 0 et 60 secondes, un signal de commande, pour l'ouverture de l'électrodistributeur 31, qui aura lieu une fois la séquence de débit détectée. Ce signal de commande peut être maintenu jusqu'au prochain arrêt du débit ou passage du débit au dessous de la valeur Qmini.

Le boîtier électronique peut également mémoriser les heures auxquelles un signal de commande aura été transmis.

L'alimentation du boîtier électronique pourra se faire par un ensemble de piles rechargeables ou non. La tension d'alimentation peut être de 24 volts, la puissance nécessaire pour le fonctionnement d'un électrodistributeur est de 15 watt.

L'ouverture de l'électrovanne 31 met en communication la réserve d'huile 28 avec la chambre 36.

Le débit de fluide qui passe à travers le dispositif crée une perte de charge qui provoque un effort tendant à agir sur le piston 29 pour expulser l'huile de la réserve 28 vers la chambre 36.

Tant que l'électrovanne 31 est fermée, ceci n'est pas possible et l'équipement n'est donc pas activé.

Dès l'instant où l'électrovanne 31 est ouverte, il y a déplacement de l'arbre 10 vers le bas et actionnement du coude à angle variable. La descente de l'arbre 10 vers le bas se fait de manière franche, du fait du système duse 20 - aiguille 21 qui, dès qu'ils coopèrent l'un avec l'autre, provoquent l'augmentation de la perte de charge et par là, accroissent les efforts tendant à faire descendre l'arbre 20.

L'aiguille 21 comporte un bourrelet 52 de manière à ce que, lorsque la duse 20 y arrive, il y ait une variation de la perte de charge qui se traduit, à débit constant, par une variation de pression détectable en surface, ce qui informe les opérateurs de ce que l'arbre 10 a atteint sa position basse.

La remontée de l'arbre 10 se fait par la baisse ou l'annulation du débit, de telle sorte que les efforts exercés sur les pistons 29 et 35 soient suffisamment faibles pour que le ressort 22 puisse ramener l'arbre 10 dans sa position haute.

Afin de limiter le temps d'excitation de l'électrovanne 31 et donc d'économiser de l'énergie électrique, l'électrovanne 31 pourra comporter un clapet autorisant l'écoulement de l'huile vers la réserve d'huile lorsqu'il existe un gradient de pression dans ce sens et bloque l'écoulement lorsque le gradient est dans l'autre sens.

La figure 6 illustre schématiquement un tel montage.

La référence 53 désigne la réserve d'huile et son piston. Ces références correspondent aux références 29 et 28 de la figure 3A.

La référence 54 désigne la chambre de réception du fluide sous pression et le piston de travail qui correspondent sensiblement aux références 16 et 35 de la figure 3B.

La référence 55 désigne une électrovanne équipée d'accessoires.

La référence 56 désigne l'électrovanne en elle-même.

La référence 57 désigne une vanne de sécurité manuelle, la référence 58 un clapet de type anti-retour qui permet de vider la chambre 59 lorsque la pression dans la réserve 60 est plus faible que celle de la chambre 59.

La référence 61 désigne un clapet taré autorisant l'écoulement de la réserve 60 vers la chambre 59, si la différence de pression entre ces deux zones est supérieure à une valeur critique qui peut être fixée à 40 ou 50 bars.

Bien entendu, on ne sortira pas du cadre de la présente invention en appliquant le dispositif selon la présente invention à un équipement autre qu'un élément coudé à angle variable. Ainsi, la présente invention peut être appliquée à l'actionnement d'un stabilisateur à géométrie variable, tel que celui décrit dans le brevet FR-2.579.662. Dans ce cas, l'arbre 10 sera coaxial aux corps tubulaires 12 et 14 et il sera inutile d'utiliser la rotule 33.

On ne sortira pas du cadre de la présente invention en utilisant d'autres types de séquences combinant ou non plusieurs paramètres.

Il est donné ci-après des exemples de combinaison de paramètres :
1) débit de fluide supérieur à un seuil donné et poids sur l'outil inférieur à un seuil donné, ou alternativement supérieur à un seuil donné,
2) débit de fluide supérieur à un seuil donné et vitesse de rotation de la garniture comprise dans une plage donnée,
3) la séquence de commande peut être uniquement basée sur des variations du poids exercé sur l'outil de forage,
4) la séquence de commande peut être basée sur les variations du poids exercé sur l'outil de forage, mais à condition que le débit de fluide de forage soit inférieur à un débit donné qui peut être relativement faible ou nul.

La présente invention permet de commander deux équipements différents à partir de deux séquences différentes.

La figure 5 représente deux courbes 62 et 63 correspondant à deux séquences de débit différentes.

La première courbe 62 correspond, par exemple, au déclenchement de l'actionnement d'un coude à angle variable et la deuxième 63 à l'actionnement d'un stabilisateur à géométrie variable et à celle de l'élément coudé à angle variable.

Dans cet exemple, on peut considérer que pour déclencher la commande de l'élément coudé à angle variable, il est nécessaire que le débit passe d'un débit Qmini à un débit supérieur à un débit donné Qactcou en un laps de temps inférieur à DT. De même que pour déclencher la commande du stabilisateur à géométrie variable, il est nécessaire que le débit de fluide de forage passe d'un débit Qmini1 à un débit supérieur à un débit donné Qactstab en un laps de temps inférieur à DT1.

Sur la figure, on a considéré pour simplifier l'exemple, que :

$\text{Qmini = Qmini1}$ , que $\text{DT = DT1}$ et que Qactstab > Qactcou

Dans ces conditions, on voit que la séquence de débit correspondant à la courbe 62 qui a dépassé le débit Qactcou dans un délai inférieur à DT sans dépasser le débit Qactstab déclenche l'actionnement de l'élément coudé à angle variable. Alors que la courbe 63 qui a dépassé Qactstab dans un délai inférieur à DT déclenche l'actionnement du stabilisateur à géométrie variable et de l'élément coudé à angle variable.

Une telle procédure peut être mise en oeuvre en fixant bout à bout un ensemble strictement similaire à celui des figures 3A et 3B et un autre dérivé des figures 3A et 3B, mais qui commande un stabilisateur à géométrie variable.

L'utilisation de la procédure décrite à la figure 5 peut être faite de la manière indiquée ci-dessous.

On déclenche l'actionnement du stabilisateur le nombre de fois nécessaire pour le mettre dans la position souhaitée, puis on déclenche l'actionnement de l'élément coudé, sans déclencher le stabilisateur, le nombre de fois souhaité pour le mettre dans la position souhaitée.

Ainsi, au terme de ces opérations, le stabilisateur à géométrie variable et l'élément coudé à angle variable sont dans les configurations souhaitées.

La figure 4 montre une séquence de déclenchement qui évite l'utilisation d'un capteur de débit précis.

La séquence de débit correspond à une succession de franchissements de deux seuils Q₁ et Q₂ qui doivent s'effectuer dans un délai inférieur à DT.

Par exemple, dans un laps de temps de 10 mn, il faudrait partir de Q = 0, en fait Q < Q₁, puis avoir Q > Q₂, puis Q < Q₁, puis Q > Q₂, puis Q < Q₁, et enfin Q > Q₂, ceci correspondant à la courbe 64.

On peut avoir $\text{Q₁ = Q₂}$ .

Dans des exemples précédents, il est parfois nécessaire que les séquences comportent une variation d'une grandeur de l'ensemble débit du fluide de forage, vitesse de rotation d'une partie au moins du train de tiges ou poids sur l'outil dans un laps de temps maximum, on peut imposer un laps de temps minimum et combiner ces deux limites en temps.

Ainsi, il convient que la variation souhaitée se produise dans une fenêtre en temps prédéterminé.

Par exemple, si l'on considère comme grandeur le débit, il peut être convenu que la séquence détectée déclenche la commande que si la variation de débits de Qmini à Qact s'effectue dans un laps de temps supérieur à 5 minutes, mais inférieur à 10 minutes.

## Revendications

1. Méthode de télécommande d'au moins un équipement de train de tiges de forage à partir d'une instruction émise depuis la surface comportant les étapes suivantes :
- émission à partir de la surface d'une première séquence d'informations conforme à une séquence prédéterminée (6, 62, 63),
- détection d'une deuxième séquence résultant de la transmission de la première séquence et comparaison de cette deuxième séquence à une autre séquence prédéterminée,
- dans le cas où il y a similitude entre ces deux dernière séquences, on effectue la commande dudit équipement.
caractérisée en ce que lesdites séquences concernent le débit de fluide de forage et en ce qu'elles comportent une étape de diminution du débit de la valeur d'un débit en cours de forage jusqu'à un premier niveau de débit, puis une phase de montée en débit dudit premier niveau de débit jusqu'à un deuxième niveau de débit, ladite phase ayant une durée de temps (DT) donnée.

2. Méthode selon la revendication 1, caractérisée en ce que lesdites séquences concernent, outre le débit de forage, au moins l'une des grandeurs de l'ensemble suivant : vitesse de rotation d'une partie au moins du train de tiges, ou poids sur l'outil.

3. Dispositif de télécommande d'au moins un équipement de train de tiges de forage à partir d'informations émises en surface, comportant des moyens d'émission de ladite information, des moyens de détection de ladite information, ces derniers étant reliés à des moyens d'actionnement dudit équipement, caractérisé en ce que lesdits moyens d'émission sont des moyens de pompage du fluide de forage situés en surface, en ce que les moyens de détection comportent un débimètre (42, 43) et un boîtier de traitement des mesures de débit (47), une horloge adaptée à, au moins, mesurer la durée d'une montée de débit d'un premier niveau à un deuxième niveau, des moyens de comparaison des informations détectées avec des informations prédéterminées et en ce que les moyens d'actionnement comportent au moins une électrovanne (31, 56) commandée lorsque les informations détectées coïncident avec lesdites informations prédéterminées.

4. Dispositif selon la revendication 3, caractérisée en ce que ladite électrovanne (31, 56) met en communication, lorsqu'elle est excitée, une réserve d'huile sous pression (28, 60) avec une chambre (36, 59) dont la variation de volume entraîne l'actionnement dudit équipement.

5. Dispositif selon la revendication 4, caractérisé en ce qu'il comporte un clapet (58) monté sur une communication entre ladite chambre et ladite réserve et en ce que le clapet est ouvert lorsque la pression d'huile règnant dans la réserve d'huile est inférieure à la pression règnant dans la chambre.

6. Dispositif selon l'une des revendications 3 à 5, caractérisé en ce que ledit équipement est un élément coudé à angle variable.

7. Dispositif selon l'une des revendications 3 à 5, caractérisé en ce que ledit équipement est un stabilisateur à géométrie variable.

## Claims

1. A method of remotely controlling at least one piece of drill string equipment from an instruction issued from the surface comprising the following stages:
- emission from the surface of a first sequence of information conforming with a predetermined sequence (6, 62, 63),
- detection of a second sequence resulting from transmission of the first sequence and comparison of this second sequence with another predetermined sequence,
- if there is a similarity between these two latter sequences, the command is issued to the equipment,
characterised in that the sequences relate to the flow rate of the drilling fluid and in that they include a stage whereby the flow rate is reduced by the value of a flow rate during drilling down to a first flow rate level followed by a phase of increasing the flow rate from the first flow rate level up to a second flow rate level, the phase occurring over a given time interval (DT).

2. A method in accordance with claim 1, characterised in that, apart from the drilling flow rate, the sequences relate to at least one of the following overall values: rotation speed of at least a part of the drill string or the weight on the tool.

3. A device for remotely controlling at least one piece of drill string equipment on the basis of information issued from the surface, comprising means for emitting the information, means for picking up the information, these latter being connected to means for activating the equipment, characterised in that the emission means are means for pumping fluid located on the surface and in that the detection means comprise a flow meter (42, 43) and a module for processing the flow rate measurements (47), a clock programmed to measure at least the duration of an increase in flow rate from a first level to a second level, means for comparing the information picked up with predetermined information and in that the activation means comprise at least one solenoid valve (31, 56) which receives commands when the information picked up coincides with the pre-set information.

4. A device in accordance with claim 3, characterised in that the solenoid valve (31, 56) provides communication when activated between a tank of pressurised oil (28, 60) and a chamber (36, 59) whose change in volume instigates activation of the equipment.

5. A device in accordance with claim 4, characterised in that it comprises a check valve (58) mounted on a communication route between the chamber and the tank and in that the check valve is open when the pressure prevailing in the oil tank is lower than the pressure prevailing in the chamber.

6. A device in accordance with one of claims 3 to 5, characterised in that the equipment is a variable angle elbow element.

7. A device in accordance with one of claims 3 to 5, characterised in that the equipment is a variable geometry stabiliser.

## Patentansprüche

1. Verfahren zur Fernbedienung wenigstens einer Installation einer Bohrungsrohrstranganordnung auf der Grundlage einer von der Oberfläche ausgesendeten Anweisung, das folgende Schritte umfaßt:
- Aussenden einer ersten Informationssequenz von der Oberfläche entsprechend einer vorbestimmten Sequenz (6, 62, 63),
- Erfassen einer zweiten, aus der Übertragung der ersten Sequenz resultierenden Sequenz und Vergleich dieser zweiten Sequenz mit einer anderen vorbestimmten Sequenz,
- Ausführen der Bedienung der Installation in dem Fall, in dem eine Ähnlichkeit zwischen diesen beiden letzten Sequenzen besteht,
dadurch gekennzeichnet, daß die Sequenzen die Menge an Bohrflüssigkeit betreffen und daß sie eine Mengenverminderungsstufe von dem Wert einer Menge während der Bohrung auf ein erstes Mengenniveau, dann eine Mengenerhöhungsphase von dem ersten Mengenniveau auf ein zweites Mengenniveau umfassen, wobei die Phase eine gegebene Zeitdauer (DT) aufweist.

2. Verfahren nach Anspruch 1, dadurch gekennzeichnet, daß die Seqenzen außer der Bohrmenge wenigstens eine der folgenden Größen des Aufbaus betreffen: Rotationsgeschwindigkeit eines Teils wenigstens der Rohrstranganordnung oder Gewichtskraft auf das Werkzeug.

3. Vorrichtung zur Fernbedienung wenigstens einer Installation einer Bohrungsrohrstranganordnung auf der Grundlage von an die Oberfläche ausgesendeten Informationen, umfassend Informationsaussendungsmittel und Informationserfassungsmittel, wobei diese letzteren mit Installationsbetätigungsmitteln verbunden sind, dadurch gekennzeichnet, daß die Aussendungsmittel an der Oberfläche angeordnete Pumparbeitsmittel der Bohrungsflüssigkeit sind, daß die Erfassungsmittel einen Durchflußmesser (42, 43) und ein Mengenmessungsverarbeitungsgehäuse (47), einen Zeitgeber, der geeignet ist, die Dauer einer Mengenerhöhung von einem ersten Niveau auf ein zweites Niveau zu messen, Vergleichsmittel von erfaßten Informationen mit vorbestimmten Informationen umfassen und daß die Betätigungsmittel wenigstens ein Elektroventil (31, 56), gesteuert, wenn die erfaßten Informationen mit den vorbestimmten Informationen übereinstimmen, umfassen.

4. Vorrichtung nach Anspruch 3, dadurch gekennzeichnet, daß das Elektroventil (31, 56) bei Erregung eine unter Druck stehende Ölreserve (28, 60) mit einer Kammer (36, 59) in Verbindung setzt, deren Volumenveränderung die Betätigung der Installation nach sich zieht.

5. Vorrichtung nach Anspruch 4, dadurch gekennzeichnet, daß es ein in der Verbindung zwischen der Kammer und der Reserve angeordnetes Klappenventil (58) umfaßt und daß das Klappenventil geöffnet ist, wenn der in der Ölreserve herrschende Öldruck kleiner ist als der in der Kammer herrschende Druck.

6. Vorrichtung nach einem der Ansprüche 3 bis 5, dadurch gekennzeichnet, daß die Installation ein abgewinkeltes Element mit variablem Winkel ist.

7. Vorrichtung nach einem der Ansprüche 3 bis 5, dadurch gekennzeichnet, daß die Installation ein Stabilisator mit variabler Geometrie ist.
